# FASCICULE DE BREVET EUROPEEN

(11) **EP 2 877 986 B1**
(45) Date de publication et mention de la délivrance du brevet: **10.05.2017**
(21) Numéro de dépôt: 13756544.6
(22) Date de dépôt: 19.07.2013
(51) Int. Cl.: G08B 25/00, G08B 25/01

(54) **PROCÉDÉS ET DISPOSITIFS DE RADIOCOMMUNICATION DESTINÉS A LA SURVEILLANCE DE SURFACES DE GRANDES DIMENSIONS**
FUNKKOMMUNIKATIONSVERFAHREN UND VORRICHTUNGEN ZUR ÜBERWACHUNG GROSSFLÄCHIGER OBERFLÄCHEN
RADIOCOMMUNICATION METHODS AND DEVICES FOR MONITORING LARGE-DIMENSION SURFACES

(30) Priorité: 26.07.2012 FR 1202113
(43) Date de publication de la demande: 03.06.2015
(73) Titulaire: Cynove, 75009 Paris (FR)
(72) Inventeur: JAVELOT, Sylvain, 75013 Paris (FR); LEWINER, Jacques, 92210 Saint-Cloud (FR); LEBRUN, Damien, 78800 Houilles (FR); DEBUSNE, Stéphane, 92120 Montrouge (FR); FRANCOIS, Jean-Philippe, 35000 Rennes (FR)
(86) Numéro de dépôt international: PCT/FR2013/000196
(87) Numéro de publication internationale: WO 2014/016474

(56) Documents cités:
- US-A1- 2006 055 529
- US-A1- 2010 110 924

## Description

La présente invention concerne le domaine des télécommunications par voie radiofréquence et plus particulièrement les procédés et dispositifs de radiocommunications mis en oeuvre dans le cadre d'une surveillance de surfaces de grandes dimensions, comme des chantiers de construction, châteaux, maisons isolées, etc. et qui pendant au moins une période sont caractérisés par une absence de personne, toute présence étant alors considérée comme intrusion devant déclencher une alarme pour vérification.

Par exemple, le brevet FR 2 661 023 décrit un système de télésurveillance comportant des sondes de télédétection aptes à êtres activées lors de la survenance d'une modification du milieu surveillé, comme une intrusion, un poste central de veille apte à être activé par lesdites sondes et à agir en réponse à cette activation.

Toutefois, ce système présente de nombreux inconvénients qui vont maintenant être précisés.

Tout d'abord, les sondes de télédétection émettent certes des informations directement vers le poste central de veille ou vers une balise appelée balise satellite qui elle-même réémet le signal vers ce poste central de veille, mais elles ne sont pas capables elles-même de recevoir des informations en provenance du dit poste central de veille, les dites sondes étant spécifiquement émettrices.

Dès lors, il est par exemple impossible de demander à ces sondes de télédétection, après analyse au niveau du poste central de veille, de procéder à des actions supplémentaires comme le déclenchement d'un système de prises de vues.

Par ailleurs, il n'est pas non plus pris en compte qu'en fonction des conditions environnementales (pluie, orage, etc.), les portées des sondes de télédétection peuvent varier et de la sorte, les balises placées dans le système peuvent devenir, au moins ponctuellement, inutiles.

Dès lors, le poste central de veille reçoit une multiplicité de signaux redondants, voire même il peut y avoir brouillage des radiocommunications.

En outre, le système introduit certes la notion de balise afin d'accroître la portée du système mais en fonction de l'agencement du site, plusieurs balises successives peuvent s'avérer nécessaires afin de communiquer entre le poste central de veille et les sondes de télédétection.

L'utilisation d'un procédé tel que décrit dans le brevet conduit, là encore, à de graves inconvénients qui vont être précisés.

Tout d'abord, les balises se chargeant de retransmettre les signaux vers le poste central de veille, quelle que soit leur position dans le système mis en place, ceci conduit à des retransmissions inutiles pouvant générer à nouveau des brouillages radiofréquences.

Ensuite, le délai de propagation de la sonde de télédétection vers le poste central de veille n'est pas optimisé ce qui ralentit au final le temps de réaction du système de surveillance.

Certains de ces inconvénients sont pris en compte dans le brevet FR 2 783 116.

Le système décrit dans ce brevet, permet le transfert de données entre une station émettrice et une centrale au sein d'un ensemble de « stations » et pour chacune de ces stations on a inscrit préalablement un « chemin » de communication.

Cette approche présente en pratique de nombreux inconvénients.

En effet, il serait plus judicieux de pouvoir configurer les stations in situ sur le site à surveiller sans avoir à inscrire préalablement le « chemin » de communication dans toutes les stations.

Ceci permettrait une configuration du site plus aisée et notamment l'ajout de nouvelles stations sans avoir à réinscrire un nouveau « chemin » de communication dans toutes les stations.

De plus, pour des surfaces de grandes dimensions comme les chantiers de construction, châteaux, maisons isolées, etc. pouvant comporter de nombreuses stations intermédiaires, le « chemin » de communication entre la centrale et la station émettrice peut s'avérer rapidement complexe et dès lors pour des raisons de simplicité et de fiabilité, voire de coût, il serait souhaitable que ce « chemin » ne comporte qu'un nombre très réduit d'informations.

Enfin, il n'est pas non plus pris en compte la possibilité qu'une des stations intermédiaires s'avère, au moins temporairement, inutile ce qui génère, là encore, une multiplicité de réceptions de messages inutiles au niveau de la centrale et augmente son temps de réaction.

La présente invention permet de résoudre les problèmes évoqués ci-dessus et de surveiller une surface de grandes dimensions.

A cette fin, un procédé selon un premier aspect de l'invention conforme à la revendication 1 comporte les étapes suivantes :
- l'attribution à chacun d'une pluralité d'émetteurs, présents dans un milieu à surveiller de trois valeurs :
   - un numéro appelé identifiant permettant l'identification dudit émetteur dans le milieu à surveiller,
   - un identifiant parent permettant l'identification d'un émetteur parent apte à transmettre des informations audit émetteur,
   - un identifiant d'émetteur enfant le plus éloigné ayant la plus grande valeur des identifiants vers lequel ledit émetteur peut retransmettre des messages et/ou alertes ,
- la surveillance du milieu pour détecter une modification du milieu,
- la génération d'au moins une alerte par au moins un des émetteurs suite à une détection d'une modification du milieu,

- lorsqu'une alerte indiquant une modification du milieu est générée par un des émetteurs et envoyée vers un émetteur central apte à collecter des alertes générées par les émetteurs, l' alerte comporte un entête avec les éléments suivants :
   - un identifiant source représentatif de l'identifiant de l'émetteur émettant l'alerte,
   - un identifiant intermédiaire représentative de l'identifiant de l'émetteur parent dudit émetteur émettant l'alerte,
   - un identifiant final représentatif de l'identifiant de l'émetteur central,
- lorsqu'un message est envoyé depuis l'émetteur central vers un des émetteurs, le message comporte un entête avec les éléments suivants :
   - un identifiant source représentatif de l'identifiant de l'émetteur central,
   - un identifiant émetteur courant représentatif de l'identifiant dudit émetteur central,
   - un identifiant final représentatif de l'identifiant de l'émetteur destinataire final dudit message ,
- lorsqu'une alerte ou un message est reçu par un des émetteurs dont l'identifiant ne correspond pas à l'identifiant final contenu dans l'entête de l'alerte ou du message, ledit émetteur est considéré comme un destinataire intermédiaire,
- lorsqu'une alerte est reçue par un destinataire intermédiaire , le procédé comporte une étape d'analyse par le destinataire intermédiaire pour analyser l'entête de la dite alerte :
   - lorsque l'identifiant intermédiaire contenu dans l'entête correspond à l'identifiant du destinataire intermédiaire, l'alerte est retransmise en remplaçant dans l'entête l'identifiant intermédiaire avec l' identifiant de l'émetteur parent dudit destinataire intermédiaire,
   - lorsque l'identifiant intermédiaire contenu dans l'entête ne correspond pas à l'identifiant du destinataire intermédiaire aucune action de retransmission n'a lieu,
- lorsqu'un message est reçu par un destinataire intermédiaire le procédé comporte une étape d'analyse par le destinataire intermédiaire pour analyser l'entête dudit message :
   - lorsque l'identifiant émetteur courant contenu dans l'entête correspond à l'identifiant de l'émetteur parent dudit destinataire intermédiaire et que l' identifiant final est inférieur ou égal à l'identifiant d'émetteur enfant le plus éloigné dudit destinataire intermédiaire et supérieur à l'identifiant dudit destinataire intermédiaire, le message est retransmis en remplaçant dans l'entête l' identifiant émetteur courant par l' identifiant dudit destinataire intermédiaire,
   - lorsque l'identifiant émetteur courant dans l'entête ne correspond pas à l'identifiant de l'émetteur parent dudit destinataire intermédiaire ou que l' identifiant final est inférieur à l'identifiant dudit destinataire intermédiaire ou que l' identifiant final est supérieur ou égal à l'identifiant d'émetteur enfant le plus éloigné dudit destinataire intermédiaire, alors aucune action de retransmission n'a lieu,
- lorsqu'un message est reçu par le destinataire final du message, le procédé comporte une étape d'analyse pour analyser l'entête du message :
   - si l'identifiant source correspond à l'identifiant de l'émetteur central,
   - et l'identifiant émetteur courant contenu dans l'entête correspond à l'identifiant de l'émetteur parent dudit destinataire final,
   - et l'identifiant final correspond à l'identifiant dudit destinataire final, le procédé comporte une étape de traitement pour traiter la partie du message hors entête,
lorsqu'une alerte est reçue par l'émetteur central, le procédé comporte une étape de traitement pour traiter la partie de l'alerte hors entête.

L'identifiant peut être une adresse réseau par exemple.

Un émetteur signifie un élément de communication apte à émettre des signaux, tels que des signaux constituant des alertes.

Bien entendu un tel élément de communication peut être apte à émettre des signaux constituant des alertes et à recevoir des signaux constituant des alertes ou des messages.

De la sorte, toutes les « alertes » et tous les « messages » ont un cheminement optimum.

Lorsqu'un « destinataire intermédiaire » serait même temporairement inutile, l'analyse des entêtes selon le procédé permet d'éviter les retransmissions multiples dans un sens ou dans un autre et évite ainsi au maximum les brouillages dus à des transmissions radiofréquences simultanées.

Dans des modes de réalisation préférés on a recours à l'une et/ou l'autre des dispositions suivantes :
- l'identifiant de l'émetteur central est le plus petit possible, par exemple 1,
- chaque identifiant est codé sur 1 octet permettant ainsi d'adresser des réseaux de 256 éléments maximum,

- chaque identifiant est codé sur 2 octets permettant ainsi d'adresser des réseaux de 65536 éléments maximum,
- Afin de pouvoir initialiser un identifiant aux émetteurs et destinataires intermédiaires, on prévoit des contenus de messages et/ou d'alertes spécifiques afin de communiquer son identifiant à un élément non initialisé ou avec des valeurs incorrectes présent dans le milieu à surveiller,
- pour pouvoir accéder spécifiquement à un émetteur ou un destinataire intermédiaire, le procédé comporte en outre la communication d'un numéro de série spécifique de celui-ci, grâce à un contenu particulier placé à cette intention dans le contenu des messages et/ou des alertes.
- le numéro de série d'un émetteur, de l'émetteur central ou d'un destinataire intermédiaire comporte au moins 3 octets.
- pour s'affranchir de possibles brouillages lorsque différents émetteurs centraux, émetteurs ou destinataires intermédiaires de milieux à surveiller distincts se trouvent à proximité, un élément supplémentaire sous la forme d'un octet arbitrairement attribué par l'émetteur central est ajouté à l'entête des messages et réutilisé ensuite s'il y a lieu pour les alertes.
- les bandes radiofréquences utilisées pour les alertes et les messages sont identiques.
- l'émetteur parent est le seul élément apte à transmettre des informations vers ledit émetteur.

Un deuxième aspect de l'invention concerne un système de surveillance conformément à la revendication 11.

Dans des modes de réalisation préférés on a recours à l'une et/ou l'autre des dispositions suivantes :
- le plus petit identifiant, 1, est réservé à l'émetteur central.
- chaque identifiant comporte 1 octet,
- chaque identifiant comporte 2 octets,
- des moyens d'élaboration d'un contenu spécifique pour l'initialisation des identifiants des émetteurs et destinataires intermédiaires non initialisés ou incorrectement initialisés,
- des moyens d'élaboration d'un contenu spécifique comprenant un numéro de série en correspondance avec celui de l'émetteur ou du destinataire intermédiaire,
- le numéro de série comporte au moins 3 octets,
- l'émetteur central comporte des moyens d'élaboration d'un contenu d' entête supplémentaire spécifique de l'émetteur central évitant le brouillage radiofréquence entre des milieux à surveiller distincts.
- les bandes radiofréquences des messages et des alertes sont identiques.
- l'émetteur parent est le seul élément apte à transmettre des informations vers ledit émetteur.

L'invention comprend, mises à part ces dispositions principales, certaines autres dispositions qui s'utilisent de préférence en même temps et dont il sera plus question ci-après.

Dans ce qui suit, on va décrire quelques modes de réalisations préférés de l'invention en se référant aux figures ci-annexées d'une manière bien entendue non limitative.

### Sur les dessins,

la Figure 1 est une vue schématique d'une installation permettant la mise en oeuvre du procédé selon au moins un mode de réalisation de l'invention ;
La Figure 2 est une vue schématique pour expliciter un mode de réalisation préféré afin d'initialiser in situ les identifiants, ici les adresses réseau, d'un ensemble de stations constitué selon l'invention.

Un système de radiocommunication selon au moins un mode de réalisation de l'invention est organisé autour d'un ensemble d'émetteurs/récepteurs appelées stations communiquant entre elles par liaisons radiofréquences.

Sur la Figure 1, pour la surveillance du milieu, une station (1), appelée centrale, comprend au moins une interface radiofréquence émetteur/récepteur et huit autres stations émetteurs/récepteurs notées (2),(3),(4),(5),(6), (7),(8) et (9) sont ici représentées.

L'ensemble de ces stations émetteurs/récepteurs radiofréquences est appelé réseau.

On décrit ce réseau mis en place pour la surveillance du milieu depuis / vers les stations (2), (3), (5), (7), (8) et (9) jusqu'à / depuis la centrale (1) et les stations intermédiaires aussi appelées « destinataires intermédiaires » (4) et (6).

Une station est constituée d'un microprocesseur qui est relié à une mémoire non volatile contenant au moins son programme et éventuellement des données de configuration, ainsi qu'à une interface radiofréquence, comme par exemple un module ADEUNIS RF TWIMO HP868 fonctionnant sur la bande de radiofréquences ISM à 868MHz ou bien encore directement relié à un composant dédié de type SEMTECH SX1231.

De la sorte, pour le microprocesseur de la station, la réception et la transmission de données sur les bandes radiofréquences considérées, correspond à la réception et la transmission de données sous forme de données numériques préférentiellement sérielles.

Par ailleurs, le microprocesseur de la station peut être relié à d'autres interfaces numériques, notamment pour réaliser la fonction de surveillance du milieu considéré à l'aide de détecteurs d'intrusion.

Ainsi, dans un mode de réalisation préféré, la sortie d'un détecteur infrarouge peut également être directement connectée à une broche d'entrée/sortie du microprocesseur de la station : par exemple lors du franchissement d'une barrière infrarouge par un intrus, la broche passe à l'état haut alors qu'en l'absence d'intrus elle reste à l'état bas.

D'autres interfaces numériques peuvent être reliées au microprocesseur de la station, par exemple et sans que cela soit limitatif : système de prises de vues, gyroscope pour détecter les mouvements imprévus de la station, détecteur incendie, etc.

Dans le milieu à surveiller, les stations communiquent entre elles au moyen de trames de données numériques issues de leur interface radiofréquence.

Les trames de données numériques sont constituées par le protocole de communication suivant.

Chaque station du réseau possède trois éléments spécifiques de la topographie même du réseau : son propre numéro dans le réseau, appelé identifiant comme par exemple une « adresse réseau », l'adresse réseau de la station placée apte à lui transmettre des données numériques en provenance de la centrale, dans le réseau appelé « parent » et l'adresse réseau de la station ayant l'adresse réseau la plus élevée avec laquelle elle est elle-même apte à transmettre des les données numériques en provenance de la centrale dans le réseau appelé « enfant le plus éloigné ».

Dans un mode préféré de réalisation, ces 3 champs sont mémorisés par le microprocesseur parmi l'ensemble des données de configuration.

Sur la Figure 1, pour une station (n) du réseau, n un nombre entier compris entre 1 et 9, elle possède un sous-ensemble de données de configuration (n0) contenant l'adresse réseau de l'enfant le plus éloigné et un sous-ensemble de données de configuration (n1) contenant l'adresse réseau du parent.

Par exemple, la station (6) possède un sous-ensemble de données de configuration (60) contenant l'adresse réseau de l'enfant le plus éloigné, dans ce cas (7), et un sous-ensemble de données de configuration (61) contenant l'adresse réseau du parent, dans ce cas (4).

Dans un mode de réalisation préféré, l'adresse réseau de la station n est également mémorisé parmi l'ensemble des données de configuration (n0) ou (n1).

La station centrale, numérotée 1 sur la Figure 1, ne possède pas de parent par définition et la valeur de l'adresse réseau « parent » est alors sa propre adresse réseau mémorisée dans l'ensemble des données de configuration (11).

Une transmission de données numériques sur bande radiofréquence est appelée « paquet radiofréquence ».

Un « paquet radiofréquence » initié par la centrale vers une station quelconque du réseau est appelée « message ».

Un « paquet radiofréquence » initié par une station quelconque du réseau vers la centrale est appelée « alerte ».

Les bandes radiofréquences utilisées pour les alertes et les messages peuvent être ou non identiques.

Dans un mode de réalisation préféré, la partie protocolaire nécessaire dans la couche radiofréquence est directement gérée par l'interface radiofréquence et donc seul le protocole spécifique selon l'invention est décrit.

Une alerte comporte donc en plus de la partie utile issue de la station émettrice (« émetteur ») un entête comprenant au moins les champs suivants : l'adresse réseau de l'émetteur, l'adresse réseau de son « parent » ou destinataire intermédiaire, l'adresse réseau du destinataire final, c'est à dire dans ce cas l'adresse réseau de la centrale.

Pour éviter au maximum le brouillage entre réseaux distincts mais géographiquement proches, on peut rajouter au moins un octet supplémentaire, arbitrairement attribué à l'initialisation par le microprocesseur de la centrale, dans cet entête afin de distinguer ces réseaux.

Ces champs sont par exemple représentés sous forme numérique par un seul octet chacun si l'on considère un réseau comportant au maximum 256 stations et seront représentés par deux octets chacun si l'on considère un réseau comportant au maximum 65536 stations.

Il est à noter qu'il convient de sélectionner des adresses réseaux de longueur la plus faible possible afin d'augmenter la taille du contenu utile des alertes et messages, les trames transmises par les interfaces radiofréquences étant généralement de longueur limitée, par exemple à 60 octets.

Dans le cas de configurations comportant un nombre plus important de stations, on calcule le nombre d'octets nécessaires par station en conséquence.

Un message initié par la centrale (« émetteur » source) comporte de la même façon en plus de la partie utile destinée à la station (« destinataire final ») un entête comprenant au moins les champs suivants : l'adresse réseau de l' « émetteur » source, soit la centrale, l'adresse réseau de la station « émetteur » courante, soit à nouveau la centrale et l'adresse réseau du destinataire final.

De même, pour éviter au maximum le brouillage entre réseaux distincts mais géographiquement proches, on peut rajouter un octet supplémentaire dans cet entête afin de distinguer ces réseaux et préférentiellement on utilisera les mêmes valeurs que pour les alertes.

Lorsqu'un paquet radiofréquence est reçu par une station, le microprocesseur analyse l'entête et compare l'adresse réseau du destinataire final avec celle de la centrale.

Si elles sont identiques, le « paquet radiofréquence » sera traité comme une « alerte », dans le cas contraire, comme un « message ».

Lorsqu'une alerte est reçue par une station dont l'adresse réseau n'est pas l'adresse réseau du destinataire final contenu dans l'entête, la station est appelée destinataire intermédiaire et son microprocesseur analyse l'entête de l'alerte afin de la retransmettre s'il y a lieu.

Dans ce cas, le microprocesseur compare l'adresse réseau du destinataire intermédiaire contenue dans l'entête avec sa propre adresse réseau et si les deux valeurs sont identiques, le microprocesseur modifie la trame de données numériques qu'il a reçue en remplaçant dans l'entête cette adresse réseau « destinataire intermédiaire » avec celle de son « parent » qui sera le prochain destinataire intermédiaire.

Le microprocesseur communique alors cette trame de données numériques modifiée à son interface radiofréquence qui la transmet alors sur la bande radiofréquences d'émission.

Lors de la réception d'une alerte, lorsque le microprocesseur compare l'adresse réseau du destinataire intermédiaire contenue dans l'entête avec sa propre adresse réseau et que les deux valeurs ne sont pas identiques, alors le microprocesseur n'entreprend aucune action avec son interface radiofréquence pour cette alerte.

Lorsqu'un message est reçu par une station dont l'adresse réseau n'est pas l'adresse réseau du destinataire final contenue dans l'entête, la station est un destinataire intermédiaire.

Le microprocesseur de la station compare alors dans le contenu de l'entête du message la valeur correspondant à l'émetteur courant et si elle correspond à celle de son propre parent, le microprocesseur compare ensuite l'adresse réseau du destinataire final avec la valeur de son « enfant le plus éloigné ».

Si cette valeur est inférieure ou égale à celle de son enfant le plus éloigné et supérieure à sa propre adresse réseau, le microprocesseur modifie l'entête du message en remplaçant la valeur de l'émetteur(« parent ») avec sa propre adresse réseau et ainsi la station devient le nouvel émetteur courant.

Le microprocesseur communique alors cette trame de données numériques modifiée à son interface radiofréquence qui la transmet alors sur la bande radiofréquence d'émission.

Lorsque une station reçoit un message dont l'entête contient un parent correspondant à son propre parent et que l'adresse réseau du destinataire correspond à sa propre adresse réseau, le microprocesseur de la station analyse la partie utile du message transmis depuis la centrale car il est alors le destinataire final.

Sur la Figure 2, une centrale (1) comporte une interface radiofréquence (100), une mémoire non volatile comportant des données de configuration (101), un microprocesseur (102) et une mémoire (103) contenant les adresses réseaux des stations, leur numéro de série et les commandes à exécuter par les stations.

La mémoire non volatile de chacune des stations du réseau comprend outre le programme du microprocesseur dés données de configuration.

Sur la Figure 2, une station (10) comporte ainsi une interface radiofréquence (1000), une mémoire non volatile comportant des données de configuration (1001), un microprocesseur (1002).

On réserve parmi ces données de configuration 3 octets au moins correspondant au numéro de série de la station.

Ces 3 octets ne sont pas modifiables par la suite par la centrale mais peuvent être connus à tout moment par l'utilisateur du réseau par exemple au moyen d'une étiquette placée sur la station au moment de la fabrication et/ou du test de celle-ci.

Dans un autre mode de réalisation, ces octets peuvent également être lus par un ordinateur de type PC à l'aide d'une interface série prévue à cet effet sur la station.

Par la suite, on appellera ces 3 octets, adresse MAC.

Sur la Figure 2, l'adresse MAC de la station (10) est : « 12 34 56 ».

Dès lors, à la constitution du réseau de stations de surveillance du milieu toutes les adresses MAC des stations présentes sont connues par la centrale (1).

Lorsque la centrale (1) doit initialiser une station (10) placée à un endroit quelconque du réseau, le microprocesseur (102) de la centrale élabore tout d'abord l'entête du message de la même façon que pour une station déjà initialisée.

Le microprocesseur (102) peut à ce moment rajouter dans l'entête un octet représentatif du réseau sur la Figure 2 : « 54 ».

Dans un mode de réalisation préféré, le microprocesseur (102) enregistre cette donnée dans sa propre mémoire non volatile avec les données de configuration (101).

Le microprocesseur (102) modifie ensuite la partie utile du message en rajoutant le champ d'attribution sous la forme de 4 octets constitués de la façon suivante : au moins 1 octet spécifique de cette commande d'attribution contenu dans sa mémoire (103) et 3 octets correspondant à l'adresse MAC à définir et qui, dans ce mode de réalisation, sont également enregistrés dans la mémoire (103).

Lorsque la station (10) correspondant au « destinataire final » reçoit ce message, le microprocesseur (1002) compare le parent présent dans l'entête du message avec son propre parent puis ensuite l'adresse réseau du destinataire final avec sa propre adresse réseau, qui est dans un état indéterminé à ce moment.

Bien que le destinataire final ne corresponde pas à l'adresse réseau, le microprocesseur (1002) de la station (10) analyse alors le champ d'attribution afin de vérifier si le message reçu ne correspond pas à une telle commande.

Lorsque le champ d'attribution correspond bien à une commande d'attribution et que les 3 octets suivants du champ correspondent à l'adresse MAC de la station, le microprocesseur (1002) s'attribue l'adresse réseau correspondant à l'adresse réseau du destinataire final présent dans l'entête, ici « (10) » et l'enregistre parmi les données de configuration (1001).

De la sorte, en procédant pour toutes les stations présentes dans le réseau, la centrale peut initialiser toutes les adresses réseaux des stations du réseau.

Pour initialiser l'adresse réseau de la centrale, on choisira préférentiellement d'utiliser la plus petite adresse réseau disponible, par exemple 1, afin de ne jamais la confondre avec une autre station.

Ainsi, toutes les alertes et tous les messages ont un cheminement optimum à la fois au niveau de leur intégrité et du temps de transmission et lorsqu'un destinataire intermédiaire serait temporairement inutile, l'analyse des entêtes selon le procédé de l'invention permet d'éviter les retransmissions inutiles dans un sens ou dans un autre et évite autant que possible les brouillages radiofréquences dus à des émissions simultanées.

Comme il va de soi, et comme il résulte d'ailleurs de ce qui précède, l'invention n'est pas limitée aux modes de réalisation particuliers qui viennent d'être décrits ; elle en embrasse au contraire toutes les variantes.

## Revendications

1. Procédé de surveillance d'une surface de grandes dimensions, **caractérisé en ce que** le procédé comporte les étapes suivantes
- l'attribution à chacun d'une pluralité d'émetteurs, présents dans un milieu à surveiller de trois valeurs :
- un numéro appelé identifiant permettant l'identification dudit émetteur dans le milieu à surveiller,
- un identifiant parent permettant l'identification d'un émetteur parent apte à transmettre des informations audit émetteur,
- un identifiant d'émetteur enfant le plus éloigné ayant la plus grande valeur des identifiants vers laquelle ledit émetteur peut retransmettre des messages et/ou alertes ,
- la surveillance du milieu pour détecter une modification du milieu,
- la génération d'au moins une alerte par au moins un des émetteurs suite à une détection d'une modification du milieu,
- lorsqu'une alerte indiquant une modification du milieu est générée par un des émetteurs et envoyée vers un émetteur central apte à collecter des alertes générées par les émetteurs, l' alerte comporte un entête avec les éléments suivants :
- un identifiant source représentatif de l'identifiant de l'émetteur émettant l'alerte,
- un identifiant intermédiaire représentatif de l'identifiant de l'émetteur parent dudit émetteur émettant l'alerte,
- un identifiant final représentatif de l'identifiant de l'émetteur central,
- lorsqu'un message est envoyé depuis l'émetteur central vers un des émetteurs, le message comporte un entête avec les éléments suivants :
- un identifiant source représentatif de l'identifiant de l'émetteur central,
- un identifiant émetteur courant représentatif de l'identifiant dudit émetteur central,
- un identifiant final représentatif de l'identifiant de l'émetteur destinataire final dudit message ,
- lorsqu'une alerte ou un message est reçu par un des émetteurs dont l'identifiant ne correspond pas à l'identifiant final contenu dans l'entête de l'alerte ou du message, ledit émetteur est considéré comme un destinataire intermédiaire,
- lorsqu'une alerte est reçue par un destinataire intermédiaire , le procédé comporte une étape d'analyse par le destinataire intermédiaire pour analyser l'entête de la dite alerte :
- lorsque l'identifiant intermédiaire contenu dans l'entête correspond à l'identifiant du destinataire intermédiaire, l'alerte est retransmise en remplaçant dans l'entête l'identifiant intermédiaire par l' identifiant de l'émetteur parent dudit destinataire intermédiaire,
- lorsque l'identifiant intermédiaire contenu dans l'entête ne correspond pas à l'identifiant du destinataire intermédiaire par le destinataire aucune action de retransmission n'a lieu,
- lorsqu'un message est reçu par un destinataire intermédiaire le procédé comporte une étape d'analyse par le destinataire intermédiaire pour analyser l'entête dudit message :
- lorsque l'identifiant émetteur courant contenu dans l'entête correspond à l'identifiant de l'émetteur parent dudit destinataire intermédiaire et que l' identifiant final est inférieur ou égal à l'identifiant d'émetteur enfant le plus éloigné dudit destinataire intermédiaire et supérieur à l'identifiant dudit destinataire intermédiaire, le message est retransmis en remplaçant dans l'entête l'identifiant émetteur courant par l' identifiant dudit destinataire intermédiaire ,
- lorsque l'identifiant émetteur courant dans l'entête ne correspond pas à l'identifiant de l'émetteur parent dudit destinataire intermédiaire ou que l'identifiant final est inférieur à l'identifiant dudit destinataire intermédiaire ou que l'identifiant final est supérieur ou égal à l'identifiant d'émetteur enfant le plus éloigné dudit destinataire intermédiaire , alors aucune action de retransmission n'a lieu,
- lorsqu'un message est reçu par le destinataire final du message, le procédé comporte une étape d'analyse pour analyser l'entête du message :
- si l'identifiant source correspond à l'identifiant de l'émetteur central,
- et l'identifiant émetteur courant contenu dans l'entête correspond à l'identifiant de l'émetteur parent dudit destinataire final,
- et l'identifiant final correspond à l'identifiant dudit destinataire final, le procédé comporte une étape de traitement pour traiter la partie du message hors entête,
- lorsqu'une alerte est reçue par l'émetteur central, le procédé comporte une étape de traitement pour traiter la partie de l'alerte hors entête.

2. Procédé selon la revendication 1 **caractérisé en ce que** l'identifiant de l'émetteur central est le plus petit possible, par exemple 1.

3. Procédé selon l'une quelconque des revendications 1 à 2 **caractérisé en ce que** chaque identifiant est codé sur 1 octet.

4. Procédé selon l'une quelconque des revendications 1 à 2 **caractérisé en ce que** chaque identifiant est codé sur 2 octets.

5. Procédé selon l'une quelconque des revendications 1 à 4 **caractérisé en ce que** pour pouvoir initialiser un identifiant aux émetteurs et destinataires intermédiaires, on prévoit des contenus de messages et/ou d'alertes spécifiques afin de communiquer son identifiant à un élément non initialisé ou avec des valeurs incorrectes présent dans le milieu à surveiller.

6. Procédé selon la revendication 5 **caractérisé en ce que** pour pouvoir accéder spécifiquement à un émetteur ou un destinataire intermédiaire, le procédé comporte en outre la communication d'un numéro de série spécifique de celui-ci, grâce à un contenu particulier placé à cette intention dans le contenu des messages et/ou des alertes.

7. Procédé selon la revendication 6 **caractérisé en ce que** le numéro de série d'un émetteur, de l'émetteur central ou d'un destinataire intermédiaire comporte au moins 3 octets.

8. Procédé selon l'une quelconque des revendications 1 à 7 **caractérisé en ce que** pour s'affranchir de possibles brouillages lorsque différents émetteurs centraux, émetteurs ou destinataires intermédiaires de milieux à surveiller distincts se trouvent à proximité, un élément supplémentaire sous la forme d'un octet arbitrairement attribué par l'émetteur central est ajouté à l'entête des messages et réutilisé ensuite s'il y a lieu pour les alertes.

9. Procédé selon l'une quelconque des revendications 1 à 8 **caractérisé en ce que** les bandes radiofréquences utilisées pour les alertes et les messages sont identiques.

10. Procédé selon l'une quelconque des revendications 1 à 9 dans lequel l'émetteur parent est le seul élément apte à transmettre des informations vers ledit émetteur.

11. Système de surveillance d'une surface de grandes dimensions, **caractérisé en ce qu'**il comporte dans un milieu à surveiller :
- des moyens de détection d'une modification dans le milieu à surveiller,
- une pluralité d'émetteurs aptes à émettre des alertes sur des bandes radiofréquences suite à la détection d'une modification du milieu, chaque émetteur comportant :
- des moyens de réception de messages sur des bandes radiofréquences,
- un émetteur central pour la collection des alertes en provenance des dits émetteurs et pour la génération des messages,
- l'émetteur central comportant des moyens d'attribution pour attribuer à chacun des émetteurs présents dans le milieu à surveiller trois valeurs :
- un numéro appelé identifiant permettant l'identification dudit émetteur dans le milieu à surveiller,
- un identifiant parent permettant l'identification d'un émetteur parent apte à transmettre des informations audit émetteur,
- un identifiant d'émetteur enfant le plus éloigné ayant la valeur la plus grande des identifiants vers laquelle ledit émetteur peut retransmettre des messages et/ou alertes,
- chaque émetteur comportant des moyens de génération d'une alerte, indiquant une modification du milieu détectée par les moyens de détection, pour transmission vers l'émetteur central, l'alerte comportant un entête avec les éléments suivants :
- un identifiant source représentatif de l'identifiant de l'émetteur émettant l'alerte,
- un identifiant de destinataire intermédiaire représentatif de l'identifiant de l'émetteur parent dudit émetteur émettant l'alerte,
- un identifiant final représentatif de l'identifiant de l'émetteur central,
- l'émetteur central comportant en outre des moyens de génération, pour transmission vers au moins un des émetteurs, d'un message comportant un entête avec les éléments suivants :
- un identifiant source représentatif de l'identifiant de l'émetteur central,
- un identifiant émetteur courant représentatif de l'identifiant dudit émetteur central,
- un identifiant final représentatif de l'identifiant de l'émetteur destinataire final dudit message,
- chaque émetteur comportant des moyens de réception d'une alerte , et des moyens de comparaison de l' identifiant du destinataire intermédiaire contenu dans l'entête de l'alerte avec l' identifiant de l'émetteur et lorsqu'il y a correspondance entre l'identifiant du destinataire intermédiaire avec son propre identifiant, l'émetteur devenant l'émetteur courant, des moyens de retransmission de l'alerte en remplaçant dans l'entête de la dite alerte l'identifiant du destinataire intermédiaire par l' identifiant du parent de l'émetteur courant,
- un destinataire intermédiaire comportant des moyens de réception d'un message , des moyens d'analyse de l'entête du message et des moyens de comparaison de l' émetteur courant dans l'entête du message avec l' identifiant du parent dudit destinataire intermédiaire et des moyens d'élaboration pour élaborer, lorsqu'il y a correspondance et qu'en plus l' identifiant du destinataire final est inférieur ou égal à l'identifiant d'émetteur enfant le plus éloigné dudit destinataire intermédiaire et supérieur à l' identifiant dudit destinataire intermédiaire, un message en remplaçant, dans l'entête, l'identifiant émetteur courant par l'identifiant dudit destinataire intermédiaire ,
- chaque émetteur comportant des moyens de réception de message et des moyens de comparaison pour effectuer des comparaisons dans l'entête du message entre l' identifiant source et l'identifiant de l'émetteur central, entre l' identifiant émetteur courant et l' identifiant du parent dudit émetteur, et entre l' identifiant final et l' identifiant dudit émetteur ; et des moyens de traitement pour traiter la partie du message hors entête lorsque ces comparaisons sont positives,
- l'émetteur central comportant en outre, des moyens de traitement de la partie de l'alerte hors entête.

12. Système selon la revendication 11 **caractérisé en ce que** le plus petit identifiant, 1, est réservé à l'émetteur central.

13. Système selon l'une quelconque des revendications 11 à 12 **caractérisé en ce que** chaque identifiant comporte 1 octet.

14. Système selon l'une quelconque des revendications 11 à 12 **caractérisé en ce que** chaque identifiant comporte 2 octets.

15. Système selon l'une quelconque des revendications 11 à 14 **caractérisé en ce qu'**il comporte des moyens d'élaboration d'un contenu spécifique pour l'initialisation des identifiants des émetteurs et destinataires intermédiaires non initialisés ou incorrectement initialisés.

16. Système selon la revendication 15 **caractérisé en ce que**, l'émetteur central comporte des moyens d'élaboration d'un contenu spécifique comprenant un numéro de série en correspondance avec celui de l'émetteur ou du destinataire intermédiaire.

17. Système selon la revendication 16 **caractérisé en ce que**, le numéro de série comporte au moins 3 octets.

18. Système selon l'une quelconque des revendications 11 à 17 **caractérisé en ce que**, l'émetteur central comporte des moyens d'élaboration d'un contenu d' entête supplémentaire spécifique de l'émetteur central évitant le brouillage radiofréquence entre des milieux à surveiller distincts.

19. Système selon l'une quelconque des revendications 11 à 18 **caractérisé en ce que** les bandes radiofréquences des messages et des alertes sont identiques.

20. Système selon l'une quelconque des revendications 11 à 19 dans lequel l'émetteur parent est le seul élément apte à transmettre des informations vers ledit émetteur.

## Patentansprüche

1. Verfahren zur Überwachung einer Oberfläche mit großen Abmessungen, **dadurch gekennzeichnet, dass** das Verfahren die folgenden Schritte umfasst :
- zu jedem einer Vielzahl von Sendern, die in einem Umgebung Zuweisen drei Werte überwacht werden :
- eine Kennung des Senders in dem Umgebung Identifizierung überwacht werden,
- ein Elternteil Kennung ein übergeordnetes Element, das die Übertragung von Informationen an die für die Identifizierung Sender,
- eine Kennung des am weitesten Kind mit den größten Wert Kennungen, auf die der Emittent Nachrichten und / oder Warnungen senden kann,
- die Umgebung überwachung damit eine Veränderung in der Umgebung zu detektieren,
- Die Übertragung mindestens eine Warnung mindestens einen der Sender aufgrund einer Erfassung einer Änderung des Umgebung,
- wenn eine Warnung eine Änderung in der Umgebung, durch eine Sender gesendet wird, enthält die Warnung einen Header mit der folgenden :
- eine Kennung des Absender, der die Warnung gesendet hat,
- eine Zwischenkennung des Elternteil des Absenser,
- die Kennung des zentralen Sender,
- wenn eine Nachricht von dem zentralen Sender zu einem der Sender gesendet wird, enthält die Nachricht einen Header mit folgenden :
- eine Quellenkennung des zentralen Sender,
- eine Senderkennung des Senders,
- eine Kennung des Endempfänger der Nachricht,
- wenn eine Warnung oder eine Nachricht von den Emittenten empfangen wird, dessen Kennung nicht die endgültige Kennung im Header der Warnung oder Nachricht enthalten ist, nicht übereinstimmen, wobei der Sender ein Zwischen Empfänger betrachtet,
- wenn eine Warnung durch einen Zwischen Empfänger empfangen wird, umfasst das Verfahren einen Analyseschritt für den Header des Warnung Analyse :
- wenn die Zwischenkennung im Header das Gleich mit dem Empfänger Kennung ist, wird die Warnung in der Header übertragen Ersetzungsmittel mit der Kennung des Elternteil der Zwischenkennung Empfänger,
- wenn die Zwischenkennung in dem Header nicht die Kennung des Empfängers übereinstimmt, nichts wird unternimmt,
- wenn eine Nachricht von einem Empfänger über das Verfahren erhalten wird, umfasst das Header der Nachricht einen Analyseschritt zum Analysieren :
- wenn die Übertragungsquelle in dem Header enthaltenen entspricht der Kennung des Elternteil der Zwischenziel und die abschließende Kennung kleiner oder gleich den Kennung des weitesten Kindes von dem mittleren und oberen Empfängerkennung der Zwischenempfänger, wird die Nachricht in der Header übertragen, die Senderkennung mit der Kennung des Zwischen Empfänger ersetzen,
- wenn die Übertragungsquelle in dem Header enthaltenen entspricht der Kennung des Elternteil der Zwischenziel und die abschließende Kennung kleiner oder gleich den Kennung des weitesten Kindes von dem mittleren und oberen Empfängerkennung der Zwischenempfänger, wird die Nachricht in der Header übertragen, die Senderkennung mit der Kennung des Zwischen Empfänger ersetzen,
- wenn eine Nachricht von der Endempfänger der Nachricht empfangen wird, umfasst das Verfahren einen Schritt der Analyse der Nachrichten-Header zu analysieren :
- wenn die Quellenkennung das Gleich mit der Kennung des zentralen Sender ist,
- und die Übertragungsquelle in dem Header enthaltenen entspricht der Kennung des Elternteil der Endempfänger,
- und die letzte Kennung das Gleich mit der Kennung des Endempfänger ist, umfasst das Verfahren einen Schritt zum Verarbeiten des Nachrichtenteils aus header,
- wenn eine Warnung durch den zentralen Sender empfangen wird, umfasst das Verfahren einen Schritt zum Verarbeiten des Abschnitts des äußeren Headers Warnung.

2. Verfahren nach Anspruch 1, **dadurch gekennzeichnet, dass** die Kennung des zentralen Sender so klein wie möglich ist, beispielsweise 1.

3. Verfahren nach einem der Ansprüche 1 bis 2, **dadurch gekennzeichnet, dass** jeder Kennung auf einem Byte kodiert ist.

4. Verfahren nach einem der Ansprüche 1 bis 2, **dadurch gekennzeichnet, dass** jeder Kennung auf zwei Byte kodiert ist.

5. Verfahren nach einem der Ansprüche 1 bis 4, gekennzeichnet, um einen Kennung zu den Zwischensender und empfänger zu initialisieren, wird die Nachrichteninhalte und / oder spezifische Warnung bereitgestellt, um die Kennung zu nicht initialisierten Element zu kommunizieren oder mit falschen Werten in dem Umgebung zu überwachen.

6. Verfahren nach Anspruch 5, **dadurch gekennzeichnet dass**, um spezifisch an einem Emittenten oder einem Zwischen Empfänger Zugriff auf das Verfahren ferner umfasst eine spezielle Seriennummer Kommunikation davon, dank einem bestimmten Inhalt zu diesem Zweck platziert in Nachrichten und / oder Warnungen.

7. Verfahren nach Anspruch 6, **dadurch gekennzeichnet, dass** die Seriennummer eines Senders des zentralen Sender oder Zwischenziel mindestens 3 Bytes umfasst.

8. Verfahren nach einem der Ansprüche 1 bis 7, **dadurch gekennzeichnet**, um mögliche Störungen zu überwinden, wenn verschiedene zentrale Sender oder Empfänger Zwischen getrennten Bereichen in der Nähe zu überwachen, ein zusätzliches Element in Form eines Byte wird durch den zentralen Sender hinzugefügt, um die Nachrichten-Header und wiederverwendet dann notwendig für Benachrichtigungen willkürlich zugewiesen.

9. Verfahren nach einem der Ansprüche 1 bis 8, **dadurch gekennzeichnet, dass** die Funkfrequenzbänder für die Warnungen und Nachrichten identisch sind.

10. Verfahren nach einem der Ansprüche 1 bis 9, wobei das übergeordnete Element ist das einzige Element, das zur Übertragung von Informationen an den Sender.

11. Ein System zur Überwachung einer Oberfläche mit großen Abmessungen, **dadurch gekennzeichnet, daß** sie umfaßt, in einem Umgebung überwacht werden :
- Mittel, um eine Änderung in dem Umgebung der überwacht werden zu detektieren,
- eine Vielzahl von Sendern fähig Hochfrequenzbänder der Benachrichtigung nach der Erfassung einer Änderung der Umgebung zu emittieren, wobei jeder Sender umfasst:
- Mittel zum Nachrichten auf Funkfrequenzbändern empfangen,
- eine Station für die Sammlung von Warnungen von den Sendern und zum Erzeugen von Nachrichten,
- der zentrale Sender Zuweisungseinrichtung zu jedem der Sender in der Umgebung zum Zuteilen drei Werte zu überwachen :
- eine Kennung des Senders in dem Umgebung überwacht werden,
- ein Elternteil Kennung ein übergeordnetes Element, das die Übertragung von Informationen an die für die Identifizierung Sender,
- ein Kind identifiziert den am weitesten den größten Wert Kennungen zu dem der Emittent Nachrichten und / oder Warnungen übertragen kann,
- jeder Sender Mittel aufweist, um einen Warnung zu erzeugen die eine Modifikation des durch die Erfassungseinrichtung erfassten Umgebung anzeigt, zur Übertragung an den zentralen Sender, der Warnung einen Header mit der folgenden Eigenschaften :
- eine Kennung des Senders in dem Umgebung der Identifizierung überwacht werden,
- eine Elternteil Kennung für ein übergeordnetes Element zu identifizieren, das Informationen zur Übertragung an den Sender,
- die Kennung des zentralen Sender,
- der zentrale Sender ferner eine Einrichtung zum Erzeugen, für eine Übertragung zu wenigstens einer der Sender eine Nachricht einen Header mit folgenden Eigenschaften:
- eine Quellenkennung des zentralen Sender,
- eine Senderkennung, der die Warnung übertragt hast,
- eine letzte Kennung des Empfänger der Nachricht,
- jeder Sender eine Einrichtung zum Empfangen einer Benachrichtigung, und Vergleichsmittel aufweist, das Zwischen Empfänger in der Header der Warnung mit dem Bezeichner des Senders enthalten zu identifizieren und, wenn es Übereinstimmung zwischen Kennung des Zwischen Empfänger mit seiner eigenen Kennung, Mittel zum Erzeugen einer Nachricht, indem in den Header der Nachrichten über die Kennung des Empfängers mit der Kennung der Eltern des aktuellen Zwischen Empfänger ersetzen,
- ein Zwischenempfänger mit Empfangen einer Nachricht bedeutet, bedeutet Analyse des Nachrichten Header und Mittel zum mit der Kennung des Elternteil die relative Kennung im Message-Header zu vergleichen und die Zwischen Empfänger zu entwickeln, bedeutet, der Entwicklung, wenn Korrespondenz ist und die Kennung des Endempfänger zusätzlich weniger als oder gleich der Kennung des am weitesten Kind die Zwischen und oberen Empfängers auf die Kennung des Empfängers Zwischen, wird eine Nachricht durch ersetzen, in der Header , identifizieren des Elternteils mit dem Kennung des Empfängers,
- jeder Sender umfasst Nachrichtensendemittel und Vergleichsmittel zum Vergleich in dem Nachrichten Header zwischen dem Senderkennung und der Kennung des zentralen Ausgeber, zwischen dem Elternkennung und der Kennung des Mutteraufnahme wobei der Sender und zwischen der Endekennung und dem genannten Sender identifiziert; und eine Verarbeitungseinrichtung zum Verarbeiten des Teils ausser der Message-Header aus, wenn diese Vergleiche positiv sind,
- der zentrale Sender weiter umfassend, der einen Teil der Warnung ausser den Header zu verarbeiten.

12. System nach Anspruch 11, **dadurch gekennzeichnet, dass** die kleinste Kennung, 1, für den zentralen Sender reserviert ist.

13. System nach einem der Ansprüche 11 bis 12, **dadurch gekennzeichnet, dass** jeder Kennung 1 Byte umfasst.

14. System nach einem der Ansprüche 11 bis 12, **dadurch gekennzeichnet, dass** jeder Kennung 2 Bytes umfasst.

15. System nach einem der Ansprüche 11 bis 14 **dadurch gekennzeichnet, daß** sie Mittel einen bestimmten Inhalt für die Entwicklung für Kennungen von Emittenten und Intermediären Empfänger nicht initialisierte oder falsch initialisiert.

16. System nach Anspruch 15, **dadurch gekennzeichnet, dass** das zentrale Sendermittel aufweist, um einen bestimmten Inhalt der Entwicklung eines abgestimmten Seriennummer mit der von dem Sender oder Zwischen Empfänger umfasst.

17. System nach Anspruch 16, **dadurch gekennzeichnet, dass** die Seriennummer mindestens 3 Bytes hat.

18. System nach einem der Ansprüche 11 bis 17, **dadurch gekennzeichnet, dass** das zentrale Sendermittel einen Gehalt an spezifischen zusätzlichen Header des zentralen Sender vermeidet Hochfrequenzinterferenz zwischen Umgebungen für die Entwicklung getrennt zu überwachen.

19. System nach einem der Ansprüche 11 bis 17, **dadurch gekennzeichnet, dass** das zentrale Sendermittel einen Gehalt an spezifischen zusätzlichen Header des zentralen Sender vermeidet Hochfrequenzinterferenz zwischen Umgebungen für die Entwicklung getrennt zu überwachen.

20. System nach einem der Ansprüche 11 bis 19, wobei das übergeordnete Element ist das einzige Element, das zur Übertragung von Informationen an den Sender.

## Claims

1. Method for monitoring a large area, **characterized in that** the method comprises the following steps:
- assigning to each of a plurality of transmitters, present in a environment to be monitored, three values:
- an identifier enabling identification of said transmitter in the environment to be monitored,
- a parent identifier for identifying a parent element capable of transmitting information to said transmitter,
- a farthest child identifier having the largest value of the identifiers to which said transmitter can retransmit messages and / or alerts ,
- monitoring the environment to detect a change in the environment,
- generation of at least one alert by at least one of the transmitters following the detection of a modification of the environment,
- when an alert indicating a modification of the environment is generated by one of the transmitters and sent to a central transmitter capable of collecting alerts generated by the transmitters, the alert comprises a header with the following elements :
- a source identifier representative of the identifier of the transmitter issuing the alert,
- an intermediate identifier representative of the identifier of the parent element of said transmitter transmitting the alert,
- the identifier of the central transmitter,
- when a message is sent from the central transmitter to one of the transmitters, the message comprises a header with the following elements :
- a source identifier representative of the identifier of the central transmitter,
- a transmitter identifier representative of the identifier of said transmitter,
- a final identifier representative of the identifier of the final recipient of said message,
- when an alert or a message is received by one of the transmitters whose identifier does not correspond to the final identifier contained in the header of the alert or of the message, said transmitter is considered as an intermediate recipient,
- when an alert is received by an intermediate recipient, the method comprises an analysis step for analyzing the header of said alert :
- when the intermediate identifier contained in the header corresponds to the identifier of the intermediate recipient, the alert is retransmitted by replacing in the header the intermediate identifier with the identifier of the parent element of said intermediate recipient,
- when the intermediate identifier contained in the header does not correspond to the identifier of the intermediate recipient, no retransmission action takes place,
- when a message is received by an intermediate recipient, the method comprises an analysis step for analyzing the header of said message :
- when the sender identifier contained in the header corresponds to the identifier of the parent element of said intermediate recipient and the final identifier is less than or equal to the child identifier furthest from said intermediate recipient and greater than the identifier of said intermediate recipient, the message is retransmitted by replacing in the header the sender identifier with the identifier of said intermediate recipient,
- when the sender identifier in the header does not correspond to the identifier of the parent element of said intermediate recipient or the final identifier is less than the identifier of said intermediate recipient or the final identifier is greater than or equal to the child identifier farthest from said intermediate recipient, then no retransmission action takes place,
- when a message is received by the final recipient of the message, the method comprises an analysis step for analyzing the message header :
- if the source identifier corresponds to the identifier of the central transmitter,
- and the sender identifier contained in the header corresponds to the identifier of the parent element of said final recipient,
- and the final identifier corresponds to the identifier of said final recipient, the method includes a processing step for processing the part of the message that is outside the header part of message,
- when an alert is received by the central transmitter, the method includes a processing step for processing the part of alert that is outside of the header.

2. Method according to claim 1, **characterized in that** the identifier of the central transmitter is as small as possible, for example 1.

3. Method according to any one of claims 1 to 2, **characterized in that** each identifier is coded on 1 byte.

4. Method according to any one of claims 1 to 2, **characterized in that** each identifier is coded on 2 bytes.

5. Method according to any one of claims 1 to 4, **characterized in that**, in order to be able to initialize an identifier to the intermediate transmitters and recipients, specific message and / or alert contents are provided in order to communicate its identifier to an uninitialized element or with incorrect values present in the environment to be monitored.

6. Method according to claim 5, **characterized in that**, in order to be able to specifically access a transmitter or an intermediate receiver, the method further comprises the communication of a specific serial number thereof, by means of a particular content placed for this purpose in the content of messages and / or alerts.

7. Method according to claim 6, **characterized in that** the serial number of a transmitter, the central transmitter or an intermediate receiver comprises at least 3 bytes.

8. Method according to any one of claims 1 to 7, **characterized in that**, in order to avoid possible interference when different central emitters, intermediate transmitters or intermediate receivers of separate environments to be monitored are in the vicinity, an additional element in the form of a byte arbitrarily assigned by the central transmitter is added to the message header and then re-used if necessary for the alerts.

9. Method according to any one of claims 1 to 8, **characterized in that** the radio frequency bands used for the alerts and the messages are identical.

10. Method according to any one of claims 1 to 9 wherein the parent element is the only element capable of transmitting information to said transmitter.

11. System for monitoring a large surface, **characterized in that** it comprises, in a environment to be monitored :
- means for detecting a modification in the environment to be monitored,
- a plurality of transmitters capable of transmitting alerts on radio frequency bands following the detection of a modification of the environment, each transmitter comprising :
- means for receiving messages on radio frequency bands,
- a central unit for collecting alerts from said transmitters and for generating messages,
- the central transmitter comprising allocation means for allocating to each of the transmitters present in the environment to be monitored three values :
- an identifier enabling identification of said transmitter in the environment to be monitored,
- a parent identifier for identifying a parent element capable of transmitting information to said transmitter,
- a farthest child identifier having the largest value of the identifiers to which said transmitter can retransmit messages and / or alerts,
- each transmitter comprising means for generating an alert indicating a modification of the environment detected by the detection means for transmission to the central transmitter, the alert comprising a header with the following elements :
- a source identifier representative of the identifier of the transmitter issuing the alert,
- an intermediate identifier representative of the identifier of the parent element of said transmitter transmitting the alert,
- the identifier of the central transmitter,
- the central transmitter further comprising means for generating, for transmission to at least one of the transmitters, a message comprising a header with the following elements :
- a source identifier representative of the identifier of the central transmitter,
- a transmitter identifier representative of the identifier of a transmitter issuing an alert,
- a final identifier representative of the identifier of the final recipient of said message,
- each transmitter comprising means for receiving an alert and means for comparing the identifier of the intermediate recipient contained in the header of the alert with the identifier of the transmitter and when there is a correspondence between the identifier of the intermediate recipient with its own identifier, means for elaborating a message by replacing in the header of said message the identifier of the intermediate recipient with the identifier of the parent of the current intermediate recipient,
- an intermediate recipient comprising means for receiving a message, means for analyzing the header of the message and means for comparing the parent identifier in the header of the message with the identifier of the parent of said intermediate recipient and means for elaborating when there is correspondence and in addition that the identifier of the final recipient is less than or equal to the child identifier furthest from said intermediate recipient and greater than the identifier of said recipient by replacing, in the header, the parent identifier with the identifier of said intermediate recipient,
- each transmitter comprising message receiving means and comparison means for performing comparisons in the header of the message between the transmitter identifier and the identifier of the central transmitter between the parent identifier and the identifier of the parent of said transmitter, and between the final identifier and the identifier of said transmitter and processing means for processing the part of message outside the header part of the message when these comparisons are positive,
- the central transmitter further comprising means for processing the part of the alert outside of the header part of the alert.

12. System according to claim 11, **characterized in that** the smallest identifier, 1, is reserved for the central transmitter.

13. System according to any one of claims 11 to 12, **characterized in that** each identifier comprises 1 byte.

14. System according to any one of claims 11 to 12, **characterized in that** each identifier comprises 2 bytes.

15. System according to any one of claims 11 to 14, **characterized in that** it comprises means for elaborating a specific content for the initialization of the identifiers of the uninitialized or incorrectly initialized intermediate transmitters and recipients.

16. System according to claim 15, **characterized in that** the central transmitter comprises means for producing a specific content comprising a serial number corresponding to that of the sender or of the intermediate recipient.

17. System according to claim 16, **characterized in that** the serial number comprises at least 3 bytes.

18. System according to any one of claims 11 to 17, **characterized in that** the central transmitter comprises means for producing an additional header content specific to the central transmitter avoiding radiofrequency interference between separate environments to be monitored.

19. System according to any one of claims 11 to 18, **characterized in that** the radiofrequency bands of the messages and the alerts are identical.

20. System according to any one of claims 11 to 19 wherein the parent element is the only element capable of transmitting information to said transmitter.
